# EUROPÄISCHE PATENTSCHRIFT

(11) **EP 3 132 506 B1**
(45) Veröffentlichungstag und Bekanntmachung des Hinweises auf die Patenterteilung: **26.12.2018**
(21) Anmeldenummer: 15720590.7
(22) Anmeldetag: 08.04.2015
(51) Int. Cl.: H01R 13/56, H01R 13/52, H01R 43/00

(54) **KABELABGANG**
CABLE OUTLET
EMBOUT DE CÂBLE

(30) Priorität: 16.04.2014 DE 102014105442
(43) Veröffentlichungstag der Anmeldung: 22.02.2017
(73) Patentinhaber: HARTING Electronics GmbH, 32339 Espelkamp (DE)
(72) Erfinder: LINDKAMP, Marc, 32312 Lübbecke (DE); KLEIN, Ralf, Martin, 30880 Laatzen (DE)
(86) Internationale Anmeldenummer: PCT/DE2015/100146
(87) Internationale Veröffentlichungsnummer: WO 2015/158327

(56) Entgegenhaltungen:
- EP-A2- 0 859 429
- DE-A1-102012 202 225
- US-A1- 2004 161 968
- US-A1- 2007 066 134
- US-A1- 2009 014 212
- US-A1- 2013 118 803
- US-B1- 7 253 362
- US-E1- R E37 340

## Beschreibung

Die Erfindung geht aus von einem Kabelabgang nach dem Oberbegriff des unabhängigen Anspruchs 1.

Derartige Kabelabgänge werden benötigt, um Kabel, die von Geräten, Gehäusen oder Steckverbindern weggeführt werden, an dem Gerät oder Steckverbinder zu fixieren, mechanisch zu befestigen und diese mechanisch zu stabilisieren. Kabelabgänge, die eine mechanische Stabilisierung des Kabels ermöglichen, werden auch als Knickschutz bezeichnet.

Dabei umschließen derartige Kabelabgänge das Kabel und sind an einem Kabelabgangsstutzen befestigt. Der Kabelabgangsstutzen ist am Gehäuse, Gerät oder Steckverbinder, in welches das Kabel führt angeformt. Im Stand der Technik verfügen derartige Kabelabgangsstutzen zu meist über ein Gewinde, welches meist als Außengewinde ausgebildet ist.

Auf das Gewinde wird ein Kabelabgang mit einem korrespondierenden Gewinde aufgeschraubt. Durch Aufschrauben wird meist eine Klemmhülse oder ein in dem Kabelabgang vorgesehenes Klemmglied mechanisch verformt oder radial nach innen gedrückt, wodurch das Kabel innerhalb des Kabelabgangs mechanisch fixiert wird.

Nachteilig wirkt sich bei dieser Art von Kabelabgang aus, dass diese nur bedingt gegen Verschmutzung und das Eindringen von Feuchtigkeit geschützt sind. Zudem wird das geführte Kabel mechanisch sehr stark beansprucht. Bei zu festem Aufdrehen des Kabelabgangs kann es zu Verletzungen des Kabels kommen.

Weiterhin ist diese Art von Kabelabgang nicht gegen Manipulationen gesichert und kann beliebig oft aufgeschraubt und wieder zugeschraubt werden. Für den Nutzer ist nicht erkennbar, ob die Verbindung bereits geöffnet und ggf. manipuliert wurde.

Eine weitere bekannte Art von Kabelabgängen sind Kabelabgänge, welche direkt in der Fertigung umspritzt werden. Dabei wird das Kabel und der Kabelabgangsstutzen maschinell umspritzt. Dies ist eine sehr vorteilhafte Art von Kabelabgängen, da diese gleichzeitig als Knickschutz genutzt werden können.

Nachteilig wirkt sich bei umspritzten Kabelabgängen jedoch aus, dass diese in einer Fertigung mit entsprechenden Maschinen hergestellt werden müssen. Eine Konfektionierung vor Ort ist ohne Maschinen und entsprechende Ausstattung nicht möglich.

Die EP 0 859 429 A2 zeigt eine Verbindungsvorrichtung zum feuchtigkeitsgeschützten, elektrischen Verbinden zweier mehradriger Leitungsenden, insbesondere zum Einsatz im Heizungsbereich, welche im Hinblick auf ihre Wärmebeständigkeit und ihre Dichtigkeitseigenschaften verbessert ist. Dieses wird erreicht durch ein Hülsenelement. Das Hülsenelement ist ein umschlossener Hohlraum, welcher im Verbindungsbereich mit einer aushärtbaren, wärmebeständigen und elektrisch isolierenden Dichtmasse ausgefüllt.

Aus der US 2004/161968 A1 ist ein elektrischer Verbinder bekannt. Dieser soll die Installation und Verdrahtung unterschiedlicher Leiterquerschnitte durch die Verwendung einer zerreißbaren Dichtung vereinfachen.

In der US RE37,340 E ist ähnlich wie in der EP 0 859 429 A2 die Verwendung einer Dichtmasse zum Abdichten des dort als Drahtverbinder bezeichneten Steckverbinders vorgesehen.

Die DE 10 2012 202 225 A1 offenbart einen vorrangig einteiligen Steckverbinder mit einer Dichtung zur verbesserten Übertragung einer Schirmung. Dafür besteht die Dichtung aus einem elektrisch leitenden und einem elastischen Material.

Ein Steckverbinder, insbesondere ein Koaxial-Steckverbinder, mit einer Klebeschicht ist in der US 2009/014212 A1 offenbart. Die Klebeschicht, aus haftenden Mikrokapseln bestehend, dient dabei einerseits der Abdichtung und anderseits der mechanischen Verbindung.

Aus der US 7,253,362 B1 ist ein Gehäuse, insbesondere eine Vorrichtung mit mehreren Gehäusen bekannt. Mindestens eines der Gehäuse enthält ein konkaves Gehäuse mit einer offenen Seite. Ein oder mehrere elastomere Folien umgeben ein oder mehrere Kabel. Die Folien dienen dazu die Kabel von Umgebungsbedingungen abzudichten.

In der US 2007/066134 A1 ist ein chemisch gebundenen Koaxialkabelverbinder bekannt, welcher die Enden von Koaxialkabeln zu Ports verbindet ohne dass die Verwendung von Crimpwerkzeugen oder Presswerkzeugen notwendig ist. Dafür weist der Steckverbinder eine zylinderförmige Hülse auf, welche mit einer Klebstoffkomponente zur Fixierung einer Abdichtung gefüllt ist.

Die DE 20 2004 018 347 U1 zeigt eine Vorrichtung zur Einführung von Kabeln bestehend aus zwei Halbschalen. Die Vorrichtung weist eine Öffnung auf. Die Öffnung weist zudem ein Innengewinde auf. Alternativ schließt sich an die Öffnung ein durch eine Trennfuge in Halbschalen geteilter Gewindestutzen mit Innengewinde an. In die Öffnung oder den Gewindestutzen ist ein längsgeteilter Doppelnippel mit Außengewinde mit einem längsgeteilten Dichtkörper und in Längsrichtung zweigeteilte Druckschraube eingeschraubt. Der Dichtkörper ist mittels der Druckschraube in axialer und radialer Richtung verspannbar.

Aus der US 2013/118803 A1 ist eine aushärtende Dichtmasse für den Einsatz in elektrischen Steckverbindern bekannt.

Die Aufgabe der Erfindung besteht darin, einen Kabelabgang vorzustellen, welcher die Vorteile der bereits aus dem Stand der Technik bekannten Lösungen vereinbart. Der Kabelabgang soll feldkonfektionierbar sein, kein spezielles Werkzeug oder Maschinen zur Herstellung benötigen und dabei umweltdicht, leicht handhabbar, sowie sicher gegen Manipulation und unberechtigtes Öffnen sein und eine große Bandbreite an verschieden starken Kabeln aufnehmen können.

Die Aufgabe wird durch die kennzeichnenden Merkmale des unabhängigen Anspruchs 1 gelöst. Vorteilhafte Ausgestaltungen der Erfindung sind in den Unteransprüchen angegeben.

Bei der Erfindung handelt es sich um einen Kabelabgang, welcher aus einem hülsenförmigen Grundkörper gebildet ist, wobei der Grundkörper aus mehreren Teilsegmenten besteht. Bei einer Ausführung aus mehreren Teilsegmenten ist vorteilhaft, diese hermaphroditisch auszubilden. So muss nur eine Sorte Teile vorgehalten werden.

Der Grundkörper ist zum Aufstecken oder Aufschrauben auf einen Kabelabgangsstutzen vorgesehen. Der Kabelabgangsstutzen ist dabei an einem Gehäuse, Gerät oder Steckverbinder vorgesehen aus welchem ein Kabel weggeführt werden soll. Dabei umgibt der Kabelabgangsstutzen vorteilhaft das wegführende Kabel.

Der Kabelabgangsstutzen kann dabei rund oder eckig ausgeführt sein. Je nach Ausführung des Kabelabgangsstutzens ist auch der Kabelabgang dementsprechend auszuführen. Dabei kann entweder der gesamte Grundkörper des Kabelabgangs die Form des Kabelabgangsstutzens aufweisen, oder nur die Innenseite des Kabelabgangs entsprechend ausgebildet sein um eine formschlüssige Verbindung zwischen Kabelabgang und Kabelabgangsstutzen zu gewährleisten.

Erfindungsgemäß ist an der Innenseite des Grundkörpers des Kabelabgangs ein Polymer vorgesehen, welches aushärtbar ist. Dabei kann es sich um verschiedene Arten von aushärtbaren Polymeren handeln. Polymere, die ein Lösungsmittel enthalten, welches sich durch Ausdunstung verflüchtigt und so das Polymer erstarrt sind denkbar, ebenso Zwei-Komponenten-Polymere, die bei Vermischung aushärten. Auch können Polymere genutzt werden, die durch Licht- oder Temperatureinwirkung aushärten.

Das an der Innenseite des Grundkörpers vorgesehene, aushärtbare Polymer ist je nach Art des Polymers direkt angebracht oder mit einer dünnen Schutzfolie versehen. Die Schutzfolie kann verschiedene Ausführung aufzeigen. Entweder eine Schutzfolie, die vor Montage des Kabelabgangs entfernt werden muss, oder eine dünne Schutzfolie, die bei Montage des Kabelabgangs an einem Kabelabgangsstutzen zerstört wird und dadurch die Aushärtung des Polymers in Gang gesetzt wird.

Vorteilhaft ist das aushärtbare Polymer so an der Innenseite des Grundkörpers vorgesehen, dass es nach der Montage des Kabelabgangs mit dem Grundkörper, dem durchgeführten Kabel und dem Kabelabgangsstutzen in Verbindung steht. Dadurch ist gewährleistet, dass eine sichere, dichte Verbindung zwischen den Bauteilen hergestellt wird.

Die Verbindung von Grundkörper, Kabel und Kabelabgangsstutzen durch das ausgehärtete Polymer gewährleistet so die mechanische Fixierung des Kabels am Kabelabgangsstutzen und schützt vor dem Eindringen von Umwelteinflüssen wie Feuchtigkeit und Staub. Durch die Verwendung eines flexiblen Materials als Grundkörper bleibt trotzdem die Flexibilität des Kabelanschlusses erhalten und der Kabelabgang dient gleichzeitig als Knickschutz.

Erfindungsgemäss ist das aushärtbare Polymer in einer Nut vorgesehen, die vorteilhaft an der Innenseite des Grundkörpers über dessen Umfang verläuft. Dadurch wird das Polymer gehalten und nach Aushärtung des Polymers wird eine zugsichere Verbindung zwischen dem Polymer und dem Grundkörper gewährleistet.

Die Erfindung ist besonders vorteilhaft durch ihre leichte Handhabung, welche es ermöglicht den Kabelabgang auch feldkonfektionierbar einzusetzen.

Es muss lediglich das Kabel in den Kabelabgangsstutzen eines Gerätes, Gehäuses oder Steckverbinders eingeführt und angeschlossen werden. Der Kabelabgang wird entweder vorher - bei einteiligem Grundkörper - oder nach Anschluss des Kabels - bei mehrteiligem Grundkörper - auf dem Kabel positioniert. Durch Aufschieben des Kabelabgangs auf den Kabelabgangsstutzen wird das aushärtbare Polymer in Innenraum des Grundkörpers verteilt und mit dem Grundkörper, dem Kabel und dem Kabelabgangsstutzen in Verbindung gebracht. Nach Aushärten des Polymers ist der Kabelabgang fertig montiert.

Je nach eingesetztem Polymer muss vor dem Aufstecken entweder noch eine Schutzfolie vom Polymer entfernt werden. In einer bevorzugten Ausführungsform wird die Schutzfolie durch Aufschieben des Kabelabgangs auf den Kabelabgangsstutzen durch den Kabelabgangsstutzen zerstört, oder zumindest aufgerissen, wodurch sich das Polymer im Grundkörper verteilen kann.

In einer weiteren Ausführungsform hat das aushärtbare Polymer zudem eine klebende Eigenschaft um eine verbesserte Verbindung zwischen dem Kabelabgangsstutzen, dem Kabelabgang und dem Kabel zu ermöglichen.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Kabelabgangs an einem Steckverbinder;
- Fig. 2: den Kabelabgang aus Fig. 1 in einer perspektivischen Explosionsdarstellung;
- Fig. 3: eine Halbschale eines Grundkörper des Kabelabgangs in perspektivischer Darstellung;
- Fig. 4: ebenfalls eine Halbschale eines Grundkörpers des Kabelabgangs in perspektivischer Darstellung;
- Fig. 5: einen teilgeöffneten Kabelabgang entsprechend Fig. 1 in perspektivischer Darstellung;
- Fig. 6: einen weiteren Kabelabgang aus perspektivischer Darstellung;
- Fig. 7: den Kabelabgang aus Fig. 6 vor der endgültigen Montage an einem Steckverbinder in einem perspektivischem Teilschnitt; und
- Fig. 8: den Kabelabgang aus Fig. 6 im endgültig montierten Zustand in einem perspektivischen Teilschnitt.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Darstellung eines Kabelabgangs 1 an einem Steckverbinder 11. Der Kabelabgang 1 besteht aus zwei gleichartigen, hermaphroditischen Halbschalen 4a/4b die zusammen einen Grundkörper 4 bilden. Der Steckverbinder 11 ist in diesem Beispiel als Rundsteckverbinder ausgeführt.

Von der Rückseite des Grundkörpers 4 ist ein Kabel 2 in den Kabelabgang 1 eingeführt, welches im Steckverbinder 11 angeschlossen ist. Die Vorderseite des Grundkörpers 4 ist auf den Steckverbinder 11 aufgesteckt.

In der Figur 2 ist der Kabelabgang aus Figur 1 in einer perspektivischen Explosionsdarstellung gezeigt. Dabei sind die beiden Halbschalen 4a/4b auseinandergezogen gezeigt. Erkennbar ist hier ein Kabelabgangsstutzen 3 des Steckverbinders 3, an welchem die Halbschalen 4a/4b des Kabelabgangs 1 gehalten sind.

Das Kabel 2, welches rückseitig an dem Steckverbinder 1 angeschlossen ist, ist in den Kabelabgangsstutzen 3 des Steckverbinders 1 eingeführt. Auf der Innenseite des Halbschalen 4a/4b ist ein aushärtbares Polymer 8 erkennbar, welches vorgesehen ist, sich um den Kabelabgangsstutzen 3 und das Kabel 3 zu legen. Durch die Montage der Halbschalen 4a/4b zu einem Grundkörper 4 (Figur 1) füllt das aushärtbare Polymer 8 den Freiraum zwischen Kabelabgangsstutzen 3, Kabel 2 und Grundkörper 4 formschlüssig aus.

Durch das Aushärten des Polymers 8 nach der Montage ergibt sich eine mechanische Fixierung zwischen Kabelabgang 1, Kabelabgangsstutzen 3 und Kabel 2. Zweckmäßig ist das aushärtbare Polymer 8 dazu so im Grundkörper 4 vorgesehen, dass es im Bereich des hinteren Endes des Kabelabgangsstutzen 3 angebracht ist.

Die Figur 3 zeigt eine Halbschale 4a/4b eines Grundkörpers 4 des Kabelabgangs 1 vereinzelt in perspektivischer Darstellung. Im vorderen, links dargestellten Bereich verfügt die Halbschale 4a/4b über eine formschlüssige Öffnung 5 die dem Kabelabgangsstutzen 3 angepasst ist. Dadurch ist ein Verdrehen des Kabelabgangs 1 auf dem Kabelabgangsstutzen 3 nicht möglich.

In einer vorteilhaften Ausführung kann die formschlüssige Öffnung 5 auch als Gewinde ausgebildet sind, welches auf den Kabelabgangsstutzen 3 aufschraubbar ist.

Der mittlere Bereich der Halbschale 4a/4b ist als Kabelführung 6 ausgebildet und dient zur Führung eines Kabels 2 in dem Kabelabgang 1. Rückseitig, hier rechts dargestellt, ist der Halbschale 4a/4b eine Kabeleingangsöffnung 10 angeformt. Diese Verjüngung dient zur Abdichtung des Inneren des Kabelabgangs 1 im Bereich der Kabeleinführung gegenüber der Umgebung. Je nach Materialeinsatz für die Halbschale 4a/4b kann dieser Bereich, oder die gesamte Halbschale 4a/4b aus flexiblem Material gebildet sein.

Im Bereich zwischen der formschlüssigen Öffnung 5 und der Kabelführung 6 ist der Halbschale 4a/4b an der Innenseite eine Nut 7 eingeformt, welche zur Aufnahme des aushärtbarem Polymers 8 vorgesehen ist. Die Nut 7 ist zweckmäßig so angeordnet, dass sich im Montierten Zustand von dem Kabelabgangsstutzen 3 verdeckt ist. Dadurch wird erzielt, dass der Kabelabgangsstutzen 3 der in den Kabelabgang 1 geführt wird, das aushärtbare Polymer 8 verdrängt und im Inneren des Kabelabgangs 1 verteilt.

Die Halbschale 4a/4b aus Figur 3 ist in Figur 4 noch einmal dargestellt, jedoch mit einer abgesetzt von der Halbschale 4a/4b dargestellten Schutzfolie 9. Die Schutzfolie 9 ist zur Versiegelung des aushärtbaren Polymers 8 vorgesehen, dass diese nicht vor der Montage bereits aushärtet. Dabei kann die Schutzfolie 9 ein entfernbares Element sein, welches vor der Montage des Kabelabgangs 1 auf einem Kabelabgangsstutzen 3 entfernt werden muss.

Eine vorteilhafte Ausgestaltung der Schutzfolie 9 sieht vor, diese sehr dünn auszuführen, so dass bei der Montage des Kabelabgangs 1 auf einem Kabelabgangsstutzen 3 die Schutzfolie 9 durch diesen zerstört wird und das aushärtbare Polymer 8 sich im Kabelabgang 1 verteilen kann.

In der Figur 5 ist der Kabelabgang 1 aus Figur 1 noch einmal in teilweise geöffneter Darstellung gezeigt, wobei die eine Halbschale 4a nicht gezeigt ist um einen Blick auf das Innere des Kabelabgangs 1 zu ermöglichen. Erkennbar ist, dass der Kabelabgangsstutzen 3 in das aushärtbare Polymer 8 eingedrungen ist und dieses verdrängt hat.

Dadurch hat sich das aushärtbare Polymer 8 aus seiner ursprünglichen Position in der Nut 7 (siehe Figur 3 und Figur 4) im gesamten Innenraum des Kabelabgangs 1 verteilt. Das aushärtbare Polymer 8 ist so von der formschlüssigen Öffnung 5 bis in die Kabelführung 6 gedrungen und hat das Kabel 2 umschlossen.

Ein weiterer Kabelabgang 1 ist in der Figur 6 dargestellt. Bei dieser Ausführungsform ist der Grundkörper 4 einteilig ausgebildet. Auch hier ist das aushärtbare Polymer 8 auf der Innenseite des Grundkörpers 4 in einer Nut 7 vorgesehen. Im Unterschied zu der Ausführung der Figuren 1 bis 5 muss hier der Kabelabgangs 1 vor Montage auf das Kabel 2 gesetzte werden, bevor das Kabel 2 in den Kabelabgangsstutzen 3 eingeführt wird. Die zweiteilige Ausführung des Grundkörpers 4 aus den Figuren 1 bis 5 ermöglicht es, den Kabelabgang 1 auch noch nach Montage des Kabels 2 zu montieren.

Der Kabelabgangs 1 aus der Figur 6 ist in der Figur 7 in teilmontiertem Zustand in Schnittdarstellung gezeigt. Dargestellt ist ein Schnitt durch den Steckverbinder 11 und dessen Kabelabgangsstutzen 3 in welchen das Kabel 2 eingeführt ist. Der Kabelabgangs 1 ist bereits auf das Kabel 2 aufgesetzt, jedoch noch nicht auf den Kabelabgangsstutzen 3 gedrückt.

Das aushärtbare Polymer 8 ist ringförmig auf der Innenseite des Grundkörpers 4 in der Nut 7 vorgesehen, wobei das Kabel 2 noch nicht in Kontakt mit dem aushärtbaren Polymer 8 steht.

Die Figur 8 zeigt den fertig montierten Kabelabgang 1 auf dem Kabelabgangsstutzen 3 des Steckverbinders 11 ebenfalls im Schnitt. Durch eindringen des Kabelabgangsstutzen 3 in das aushärtbare Polymer 8 wurde die Schutzfolie 9 auf dem aushärtbaren Polymer 8 zerstört und das aushärtbare Polymer 8 in den Zwischenräumen zwischen Kabelabgangsstutzen 3, Grundkörper 4 und dem Kabel 2 verteilt.

Je nach Stärke des eingeführten Kabels 2 streckt sich mehr oder weniger aushärtbares Polymer 8 in den Zwischenraum. Dadurch ist der erfindungsgemäße Kabelabgang 1 sehr flexibel für verschiedene Kabelstärken einsetzbar. Je dicker das Kabel 2 ist, desto mehr Material kann sich in den Zwischenraum der Kabelführung 6 erstrecken. Wenn ein dünnes Kabel 2 eingeführt ist, reicht das aushärtbare Polymer 8 aus, um eine Verbindung zwischen Kabelabgangsstutzen 3, Grundkörper 4 und dem Kabel 2 herzustellen, ohne das viel Material in die Kabelführung 6 gedrückt wird.

### Bezugszeichenliste

- 1: Kabelabgang
- 2: Kabel
- 3: Kabelabgangsstutzen
- 4: Grundkörper
- 4a: Halbschale
- 4b: Halbschale
- 5: formschlüssige Öffnung
- 6: Kabelführung
- 7: Nut
- 8: aushärtbares Polymer
- 9: Schutzfolie
- 10: Kabeleingangsöffnung
- 11: Steckverbinder

## Patentansprüche

1. Kabelabgang (1) zur Fixierung eines Kabels (2) an einem Kabelabgangsstutzen (3) eines Steckverbinders (11), bestehend aus einem hülsenförmigen Grundkörper (4), wobei an der Innenseite des hülsenförmigen Grundkörpers (4) ein aushärtbares Polymer (8) vorgesehen ist,
**dadurch gekennzeichnet, dass**
auf der Innenseite des Grundkörpers (4) eine Nut (7) vorgesehen ist,
das aushärtbare Polymer (8) in der Nut (7) angeordnet ist, und der hülsenförmige Grundkörper (4) aus mehreren Teilsegmenten besteht.

2. Kabelabgang (1) nach Anspruch 1
**dadurch gekennzeichnet, dass**
das aushärtbare Polymer (8) mit einer Schutzfolie (9) überzogen ist.

3. Kabelabgang (1) nach Anspruch 2
**dadurch gekennzeichnet, dass**
die Schutzfolie (9) aus einem dünnwandigen, gegen mechanische Einwirkung anfälligen Material besteht.

4. Kabelabgang (1) nach einem der vorstehenden Ansprüche
**dadurch gekennzeichnet, dass**
der hülsenförmige Grundkörper (4) aus zwei Halbschalen (4a/4b) besteht.

5. Kabelabgang (1) nach Anspruch 4
**dadurch gekennzeichnet, dass**
die Halbschalen (4a/4b) des Grundkörpers (4) hermaphroditisch ausgeführt sind.

6. Kabelabgang (1) nach einem der vorstehenden Ansprüche
**dadurch gekennzeichnet, dass**
das aushärtbare Polymer (8) selbstaushärtend bei Kontakt mit Umgebungsluft ist.

## Claims

1. Cable outlet (1) for fixing a cable (2) to a cable outlet connecting piece (3) of a plug-and-socket connector (11), consisting of a sleeve-shaped body (4), wherein a curable polyer (8) is provided on the inside of the sleeve-shaped body (4),
**characterized in that**
a groove (7) is provided on the inside of the body (4), the curable polymer (8) is disposed in the groove (7), and the sleeve-shaped body (4) consists of multiple sub-segments.

2. Cable outlet (1) according to Claim 1,
**characterized in that**
the curable polymer (8) is covered with a protective film (9).

3. Cable outlet (1) according to Claim 2,
**characterized in that**
the protective film (9) consists of a thin-walled material which is susceptible to being acted upon mechanically.

4. Cable outlet (1) according to one of the preceding claims
**characterized in that**
the sleeve-shaped body (4) consists of two half shells (4a/4b).

5. Cable outlet (1) according to Claim 4,
**characterized in that**
the half shells (4a/4b) of the body (4) are hermaphroditic.

6. Cable outlet (1) according to one of the preceding claims,
**characterized in that**
the curable polymer (8) is self-curing upon contact with ambient air.

## Revendications

1. Départ de câble (1) pour la fixation d'un câble (2) à un manchon de départ de câble (3) d'un connecteur à enficher (11), composé d'un corps de base (4) en forme de douille, un polymère (8) durcissable se trouvant sur le côté intérieur du corps de base (4) en forme de douille,
**caractérisé en ce que**
une rainure (7) se trouve sur le côté intérieur du corps de base (4),
le polymère (8) durcissable est disposé dans la rainure (7) et
le corps de base (4) en forme de douille se compose de plusieurs segments partiels.

2. Départ de câble (1) selon la revendication 1, **caractérisé en ce que** le polymère (8) durcissable est recouvert d'un film protécteur (9).

3. Départ de câble (1) selon la revendication 2, **caractérisé en ce que** le film protecteur (9) se compose d'un matériau à paroi mince vulnérable à une action mécanique.

4. Départ de câble (1) selon l'une des revendications précédentes, **caractérisé en ce que** le corps de base (4) en forme de douille se compose de deux demi-coques (4a/4b).

5. Départ de .câble (1) selon la revendication 4, **caractérisé en ce que** les demi-coques (4a/4b) du corps de base (4) sont réalisées hermaphrodites.

6. Départ de câble (1) selon l'une des revendications précédentes, **caractérisé en ce que** le polymère (8) durcissable est auto-durcissant en cas de contact avec l'air ambiant.
